# EUROPÄISCHE PATENTSCHRIFT

(11) **EP 0 283 747 B1**
(45) Veröffentlichungstag und Bekanntmachung des Hinweises auf die Patenterteilung: **25.09.1991**
(21) Anmeldenummer: 88102711.4
(22) Anmeldetag: 24.02.1988
(51) Int. Cl.: B05B 5/025

(54) **Elektrostatische Sprühpistole**
Electrostatic spray gun
Pistolet de pulvérisation électrostatique

(30) Priorität: 24.02.1987 DE 3705815
(43) Veröffentlichungstag der Anmeldung: 28.09.1988
(73) Patentinhaber: Böllhoff Verfahrenstechnik GmbH & Co. KG, D-33649 Bielefeld (DE)
(72) Erfinder: Kuhn, Wolfgang, D-4815 Schloss Holte (DE); Jüterbock, Karsten, D-4836 Herzebrock-Clarholz (DE)
(74) Vertreter: Knoblauch, Ulrich, Dr.-Ing.

(56) Entgegenhaltungen:
- CH-A- 579 951
- DE-B- 2 446 022
- US-A- 3 764 068
- US-A- 3 767 116

## Beschreibung

Die Erfindung bezieht sich auf eine elektrostatische Sprühpistole mit einem Sprühkopf aus elektrisch isolierendem Werkstoff, der eine Material-Austrittsöffnung und mindestens eine Hochspannungselektrode trägt, mit deren Hilfe das Material nach dessen Austritt aufgeladen wird.

Bei einer bekannten Sprühpistole dieser Art (DE-AS 24 46 022) weist der Sprühkopf eine ebene Stirnfläche auf, in der zentrisch eine Düsenbohrung als Material-Austrittsöffnung und auf einem konzentrisch hierzu angeordneten Kreis eine Anzahl von Düsenbohrungen als Zerstäuberluft-Austrittsöffnung vorgesehen sind. Auf einander gegenüberliegenden Seiten stehen zwei Hörner vor, in denen sich Hilfsluft-Austrittsöffnungen befinden, die von beiden Seiten her Hilfsluft zur Verbesserung der Zerstäubung oder zur Formung auf das austretende Material richten. In mindestens einer Hilfsluft-Austrittsöffnung oder in deren unmittelbarer Nähe befinden sich ein oder mehrere Hochspannungselektroden, die um mehrere Millimeter aus der Oberfläche des aus elektrisch isolierendem Werkstoff bestehenden Sprühkopfes vorstehen. An diesen Elektroden wird Hilfsluft oder durch Hilfsluft aus der Umgebung angesaugte Sekundärluft ionisiert. Wenn diese Luft anschließend mit dem Material in Berührung kommt, wird die Ladung an Materialtröpfchen abgegeben, so daß diese beim Weiterflug dem Verlauf der elektrostatischen Feldlinien folgen können. Bei dieser Sprühpistole ist die Auftreffstelle der ionisierten Luft auf das Material durch die Hauptfunktion (Zerstäubung oder Formung) vorgegeben.

Es ist auch schon eine elektrostatische Sprühpistole bekannt (US-PS 3 764 068), bei der insgesamt sechs Hochspannungselektroden etwa gleichmäßig verteilt auf einem Kreis angeordnet sind, der sich um eine ringförmige Material-Austrittsöffnung und eine diese konzentrisch umgebende, ringförmige Zerstäuberluft-Austrittsöffnung erstreckt. Die Elektroden befinden sich nahe dem äußeren Umfang der geringfügig profilierten Stirnfläche und stehen erheblich über diese Stirnfläche vor. Sie sind hohl ausgebildet, so daß über sie eine Hilfsflüssigkeit, gegebenenfalls im Gemisch mit Luft, zugeführt werden kann. Tröpfchen der Hilfsflüssigkeit werden ionisiert und dem austretenden Produkt zugeführt. Diese Elektroden sind stark durch versehentliche Berührungen gefährdet.

Der Erfindung liegt die Aufgabe zugrunde, eine elektrostatische Sprühpistole der eingangs beschriebenen Art anzugeben, bei der eine bessere Aufladung des Sprühstrahls möglich ist.

Diese Aufgabe wird erfindungsgemäß dadurch gelöst, daß von der Stirnfläche des Sprühkopfes ein zur Material-Austrittsöffnung etwa konzentrischer, sich nach vorn verjüngender Leitkörper vorsteht und daß die mindestens eine Hochspannungselektrode im Bereich der Basis des Leitkörpers angeordnet ist.

Bei dieser Konstruktion befinden sich die Spitzen der Hochspannungselektroden in einer durch die vom Umfang des Sprühkopfes ausgehende Stirnfläche und den Leitkörper gebildeten Hohlkehle. Die Hohlkehle liegt im Bereich der Strömung der durch das austretende Material angesaugten Sekundärluft. Diese trifft in einem durch den Leitkörper bestimmten Abschnitt auf das austretende Material. Durch die Form und Anordnung des Leitkörpers kann man den Auftreffabschnitt so wählen, daß eine optimale Aufladung des Materials erfolgt. Zur besseren Aufladung trägt auch bei, daß der Leitkörper aus isolierendem Material in der ersten Phase als dielektrischer Isolator zwischen den Einzelelektroden und dem austretenden Material mit niedrigem elektrischen Potential wirkt. Außerdem sind die Elektroden in der Hohlkehle gut gegen versehentliche Berührungen geschützt. Die radial verhältnismäßig weit innen liegende Anordnung der Elektroden erhöht auch die Sicherheit gegen Funkenbildung bei Annäherung an geerdete Bauteile im Vergleich zu radial weiter außen angeordneten Elektroden.

Günstig ist es, daß mehrere Hochspannungselektroden etwa gleichmäßig um die Material-Austrittsöffnung herum verteilt angeordnet sind. Die Ionisierung erfolgt dann an mehreren, gleichmäß um die Material-Austrittsöffnung herum angeordneten Stellen, so daß auch die Übergabe der Ladung an das Material gleichmäßig von allen Seiten her erfolgt. Die Wirkungsbereiche der Elektroden überlappen sich, so daß man eine hohe Aufladung des Materials erhält.

Die Berührungssicherheit wird noch weiter verbessert, wenn die Hochspannungselektroden nicht oder nur unwesentlich über die Stirnfläche des Sprühkopfes vorstehen. Der Überstand sollte höchstens 6 mm und vorzugsweise weniger als 1 mm betragen. Auch bei nahezu versteckten Elektrodenspitzen ergibt sich wegen der Vielzahl der Elektroden eine ausreichende Aufladung.

Die Vereinigungsstelle der ionisierten Luft und des ausgetretenen Materials kann man nicht nur durch die äußere Form des Leitkörpers, sondern auch dadurch beeinflussen, daß der Leitkörper eine zentrische Aussparung besitzt und die Material-Austrittsöffnung einen Abstand vom vorderen Ende des Leitkörpers hat. Hierdurch wird der Abstand zwischen der Austrittsöffnung und der Auftreffzone vergrößert.

Die besten Ergebnisse zeigen sich, wenn der Leitkörper so geformt ist, daß eine von der Elektrodenspitze aus gezogene, den Leitkörper berührende Tangente die Achse der Material-Austrittsöffnung an einer Stelle schneidet, an der das Produkt beginnt, sich in Tröpfchen zu zerlegen. In diesem Bereich ist die Ladungsübergabe besonders intensiv.

Bei einer Luftzerstäubung sollte eine die Material-Austrittsöffnung konzentrisch umgebende Zerstäuberluft-Austrittsöffnung innerhalb des Basisdurchmessers des Leitkörpers liegen. Die Elektroden werden dann von der durch die Zerstäuberluft angesaugten Sekundärluft überstrichen.

Bei einer Ausführungsform sind auf einander gegenüberliegenden Seiten der Material-Austrittsöffnung Hörner mit Hilfsluft-Austrittsöffnungen vorgesehen, die Hilfsluft auf das austretende Produkt richten. Dies ergibt unabhängig von der Ionisierung eine Zerstäubungshilfe oder Strahlformung.

Ferner empfiehlt es sich, daß wenigstens ein Teil der Hochspannungselektroden in Umfangsrichtung versetzt zu den Hörner angeordnet sind. Hierbei wird unabhängig von der Hilfsluft genügend Sekundärluft zugeführt, damit der Materialstrahl möglichst stark aufgeladen wird.

Insbesondere können die Hilfsluft-Austrittsöffnungen so gerichtet sein, daß ihre Achsen die Symmetrieebene zwischen den Hörnern zwischen der Material-Austrittsöffnung und dem Schnittpunkt der Tangenten mit der Achse der Material-Austrittsöffnung schneiden. Auch diese Maßnahme trägt dazu bei, daß das konzentrierte elektrostatische Feld erst dort im Sprühstrahl wirksam ist, wo dieser beginnt, sich in Tröpfchen zu zerlegen.

Eine besonders bevorzugte Anwendung ist die Verarbeitung eines Materials mit mittlerer bis höherer elektrischer Leitfähigkeit, wie wasserlösliche Lacke oder Trennmittel. Mit Hilfe des Leitkörpers ergibt sich nämlich eine längere Strecke zwischen Elektroden und dem aufzuladenden Material, so daß eine direkte Kontaktierung mit dem Material verhindert ist.

Die beschriebene Elektrodenanordnung läßt sich sowohl für Pistolen mit Luftzerstäubung als auch für solche mit hydrostatischer Zerstäubung ("airless-Verfahren") anwenden. Wenn Hilfsluft verwendet wird, kann diese bei Luftzerstäubung der Formung des Sprühstrahls und bei hydrostatischer Zerstäubungshilfe als Zerstäubungshilfe im airless/Luft-Verfahren ("airless-plus") dienen.

Die Erfindung wird nachstehend anhand in der Zeichnung dargestellter, bevorzugter Ausführungsbeispiele näher erläutert. Es zeigen:
- Fig. 1: einen Längsschnitt durch den Kopfbereich eines ersten Ausführungsbeispiels einer elektrostatischen Sprühpistole,
- Fig. 2: einen Schnitt durch eine abgewandelte Ausführungsform,
- Fig. 3: eine Vorderansicht auf die Ausführungsform der Fig. 2,
- Fig. 4: einen Schnitt durch eine weitere Ausführungsform und
- Fig. 5: eine Vorderansicht auf die geringfügig abgewandelte Ausführungsform der Fig. 4.

Bei der Ausführungsform nach Fig. 1 weist der Körper 1 einer Sprühpistole einen Sprühkopf 2 auf, der aus einem Einsatz 2ʹ aus elektrisch isolierendem Werkstoff und einer ihn mit dem Körper 1 verbindenden Überwurfmutter 3 besteht. Im Zentrum des Sprühkopfes 2 befindet sich ein Düsenkörper 4 mit einem Schlitz als Material-Austrittsöffnung 5. Dahinter ist eine Dichtscheibe 6 und ein Einsatz 7 angeordnet, der einen Ventilsitz 8 trägt und eine Ventilstange 9 umschließt. Eine Schrägschulter 10 des Körpers 1 hält die Hintereinanderschaltung von Düsenkörper 4, Dichtscheibe 6 und Einsatz 7 an Ort und Stelle.

Der Sprühkopf 2 besitzt eine Stirnfläche 11, von der in der Mitte ein Leitkörper 12 mit konusartiger Oberfläche 13 vorsteht und die bis zum Umfang des Sprühkopfes 2 reicht. Der Düsenkörper 4 befindet sich am vorderen Ende des Leitkörpers 12. An der Basis des Leitkörpers, also an der Übergangsstelle zwischen der Stirnfläche 11 und der konischen Oberfläche 13 befinden sich vier Hochspannungselektroden 14, die mit 90° Abstand auf einem Kreis angeordnet sind. Sie stehen nicht oder nur unwesentlich hervor. Da sie sich in einer Hohlkehle befinden, sind sie außerordentlich gut gegen Berührungen geschützt.

Jede Elektrode 14 ist über eine Leitung 15 mit einem Verteilerring 16 verbunden. Dieser steht mit einer einen Schutzwiderstand 18 aufweisenden Hochspannungs-Verbindung 19 in Kontakt.

Wenn ein Material unter hohem Druck über einen Kanal 20 zugeleitet und das Ventil 8, 9 geöffnet wird, gibt die Material-Austrittsöffnung 5 einen Sprühstrahl 21 ab. Unmittelbar hinter der Austrittsöffnung, beispielsweise bis zum Abstand a, ist noch ein zusammenhängender Schleier vorhanden. Dahinter zerfällt er in viele kleine Tröpfchen. Das mit großer Geschwindigkeit austretende Material reißt Luft mit sich, so daß Sekundärluft gemäß dem Pfeil 22 an der Stirnfläche 11 und der Konusfläche 13 entlang strömt. Diese Luft wird durch die Hochspannungselektroden 14 ionisiert. Sie folgt dem Strömungsantrieb und dem elektrostatischen Feld. Auf dieses Feld hat der Leitkörper 12 einen gewissen Einfluß. Die von den Elektrodenspitzen ausgehenden und den Leitkörper 12 berührenden Tangenten 23 treffen die Achse der Austrittsöffnung im Abstand b, also dort, wo das Material beginnt, sich in Tröpfchen zu zerlegen. Da der überwiegende Teil der Luft erst in diesem Bereich auf den Sprühstrahl 21 auftrifft, ist eine gute Tröpfchenaufladung sichergestellt. Dies gilt insbesondere, weil die Ionisation von allen Seiten her, also konzentrisch erfolgt.

Es kann sich sogar um ein Material mit mittlerer bis höherer Leitfähigkeit, wie Wasserlack, handeln. Denn die Abstände zwischen den Elektroden und der Austrittsöffnung bzw. dem Sprühstrahl sind ausreichend groß, um Überschläge zu vermeiden.

Bei der Ausführungsform nach Fig. 2 werden für entsprechende Teile um 100 erhöhte Bezugszeichen verwendet. Unterschiedlich ist es im wesentlichen, daß der Leitkörper 112 eine Oberfläche 113 mit einem kleineren Konuswinkel besitzt und daß im Innern das Leitkörpers eine zentrische Aussparung 124 vorhanden, also der Düsenkörper 104 um ein Stück nach hinten zurückgesetzt ist. Beides führt dazu, daß die ionisierte Luft erst in einem größeren Abstand von der Austrittsöffnung auf den Sprühstrahl 121 auftrifft, wie es wiederum durch die von den Elektrodenspitzen ausgehenden und den Leitkörper 112 berührenden Tangenten 123 veranschaulicht ist; hier hat der Schnittpunkt mit der Achse der Austrittsöffnung 105 den Abstand c von dieser Austrittsöffnung.

Fig. 3 zeigt, wie die Elektroden 114 gleichmäßig um die Austrittsöffnung 105 herum angeordnet sind. Die Wirksamkeit der Elektroden ist nicht nur radial gerichtet, sondern geht im Rahmen des elektrostatischen Feldes auch zur Seite. Daher wird Sekundärluft, die über den Bereich I zuströmt, von einer Elektrode 114 beeinflußt, während in den dazwischen liegenden Bereichen II jeweils zwei Elektroden wirksam sind. Dies ergibt eine ringsum recht gleichmäßige Ionisierung der zugeführten Sekundärluft.

Bei der Ausführungsform nach den Fig. 4 und 5 werden für entsprechende Teile um 200 erhöhte Bezugszeichen benutzt. Eine durch eine Ventilstange 209 absperrbare Material-Austrittsöffnung 205 wird über einen Kanal 220 nahezu drucklos mit Material versorgt. Konzentrisch hierzu ist eine Zerstäuberluftdüse 225 vorgesehen, die über einen Ringraum 226 und einen Kanal 227 mit Zerstäuberluft versorgt wird. Auf einander gegenüberliegenden Seiten sind zwei Hörner 228 und 229 vorgesehen, die Hilfsluft-Austrittsöffnungen 230 besitzen. Auch hier ist wiederum der Stirnfläche 211 des Sprühkopfes 202 ein Leitkörper 212 vorgeschaltet. An der Übergangsstelle befinden sich die Hochspannungselektroden 214.

Die Elektroden 214 können sich zwar, wie in Fig. 4 gezeigt ist, zum Teil unterhalb der Hörner befinden, so daß ihnen zwangsweise Hilfsluft zugeführt wird. In den meisten Fällen ist es jedoch für die gleichmäßige Ionisierung günstiger, wenn die Elektroden 214 in Umfangsrichtung versetzt zu den Hörnern angeordnet sind. Außerdem sollten die Hilfsluft-Austrittsöffnungen 230 so gerichtet sein, daß die Hilfsluft auf den Sprühstrahl auftrifft, ehe die beschriebenen Tangenten die Austrittsachse erreichen. Auf diese Weise wird die Zerstäubung und die Ionisierung verbessert.

Die Hörner 228 und 229 können auch bei den hydrostatischen Zerstäuberdüsen der Fig. 1 und 2 angewendet werden. Die von diesen auf das Material gerichtete Hilfsluft unterstützt nicht nur den Zerstäubungsvorgang, so daß mit einem kleineren hydrostatischen Druck gearbeitet werden kann, sondern sie wird auch ionisiert und verbessert dadurch die Aufladung.

Der Leitkörper kann auch eine andere äußere Form haben, beispielsweise gewölbt sein. Die Elektroden müssen nicht genau an der Basis des Leitkörpers plaziert sein, sondern können in einem gewissen Bereich davor oder dahinter angeordnet werden, ohne daß die geschilderten Vorteile verlorengehen. Die Sprühpistole kann auch in einer Atmosphäre aus einem der Luft äquivalenten Gas betrieben werden.

## Patentansprüche

1. Elektrostatische Sprühpistole mit einem Sprühkopf aus elektrisch isolierendem Werkstoff, der eine Material-Austrittsöffnung und mindestens eine Hochspannungselektrode trägt, mit deren Hilfe das Material nach dessen Austritt aufgeladen wird, dadurch gekennzeichnet, daß von der Stirnfläche (11; 111; 211) des Sprühkopfes (2; 102; 202) ein zur Material-Austrittsöffnung (5; 105; 205) etwa konzentrischer, sich nach vorn verjüngender Leitkörper (12; 112; 212) vorsteht und daß die mindestens eine Hochspannungselektrode (14; 114; 214) im Bereich der Basis des Leitkörpers angeordnet ist.

2. Elektrostatische Sprühpistole nach Anspruch 1, dadurch gekennzeichnet, daß mehrere Hochspannungselektroden (14; 114; 214) etwa gleichmäßig um die Material-Austrittsöffnung (5; 105; 205) herum verteilt angeordnet sind.

3. Elektrostatische Sprühpistole nach Anspruch 1 oder 2, dadurch gekennzeichnet, daß die Hochspannungselektroden (14; 114; 214) nicht oder nur unwesentlich über die Stirnfläche (11; 111; 211) des Sprühkopfes (2; 102; 202) vorstehen.

4. Elektrostatische Sprühpistole nach einem der Ansprüche 1 bis 3, dadurch gekennzeichnet, daß der Leitkörper (112) eine zentrische Aussparung (124) besitzt und die Material-Austrittsöffnung (105) einen Abstand vom vorderen Ende des Leitkörpers (112) hat.

5. Elektrostatische Sprühpistole nach einem der Ansprüche 1 bis 4, dadurch gekennzeichnet, daß der Leitkörper (12; 112) so geformt ist, daß eine von der Elektrodenspitze aus gezogene, den Leitkörper berührende Tangente (23; 123) die Achse der Material-Austrittsöffnung (5; 105) an einer Stelle schneidet, an der das Produkt beginnt, sich in Tröpfchen zu zerlegen.

6. Elektrostatische Sprühpistole nach einem der Ansprüche 1 bis 5, dadurch gekennzeichnet, daß bei Luftzerstäubung eine die Material-Austrittsöffnung (205) konzentrisch umgebende Zerstäuberluft-Austrittsöffnung (225) innerhalb des Basisdurchmessers des Leitkörpers liegt.

7. Elektrostatische Sprühpistole nach einem der Ansprüche 1 bis 6, dadurch gekennzeichnet, daß auf einander gegenüberliegenden Seiten der Material-Austrittsöffnung Hörner (228, 229) mit Hilfsluft-Austrittsöffnungen (230) vorgesehen sind, die Hilfsluft auf das austretende Material richten.

8. Elektrostatische Sprühpistole nach Anspruch 7, dadurch gekennzeichnet, daß wenigstens ein Teil der Hochspannungselektroden (214) im Umfangsrichtung versetzt zu den Hörnern (228, 229) angeordnet sind.

9. Elektrostatische Sprühpistole nach Anspruch 5 und 7, dadurch gekennzeichnet, daß die Hilfsluft-Austrittsöffnungen (230) so gerichtet sind, daß ihre Achsen die Symmetrieebene zwischen den Hörnern (228, 229) zwischen der Material-Austrittsöffnung (205) und dem Schnittpunkt der Tangenten (223) mit der Achse der Material-Austrittsöffnung schneiden.

10. Elektrostatische Sprühpistole nach einem der Ansprüche 1 bis 9, gekennzeichnet, durch die Anwendung auf das Verarbeiten eines Materials mittlerer bis höherer elektrischer Leitfähigkeit.

## Claims

1. Electrostatic spray gun with a spray head of electrically insulating material which comprises a material outlet opening and at least one high-tension electrode by means of which the material is charged after exit thereof, characterised in that a forwardly tapering guide body (12; 112; 212) which is approximately concentric to the material outlet opening (5; 105; 205) protrudes from the end face (11; 111; 211) of the spray head (2; 102; 202) and that the high-tension electrode (14; 114; 214), of which there is at least one, is arranged in the region of the base of the guide body.

2. Electrostatic spray gun according to claim 1, characterised in that several high-tension electrodes (14; 114; 214) are approximately evenly distributed around the material outlet opening (5; 105; 205).

3. Electrostatic spray gun according to claim 1 or 2, characterised in that the high-tension electrodes (14; 114; 214) do not project or project only negligibly beyond the end face (11; 111; 211) of the spray head (2; 102; 202).

4. Electrostatic spray gun according to any of claims 1 to 3, characterised in that the guide body (112) has a central recess (124) and the material outlet opening (105) is spaced apart from the front end of the guide body (112).

5. Electrostatic spray gun according to any of claims 1 to 4, characterised in that the guide body (12; 112) is shaped in such a way that a tangent (23; 123) drawn from the tip of the electrode and touching the guide body intersects with the axis of the material outlet opening (5; 105) at a point at which the product begins to divide into droplets.

6. Electrostatic spray gun according to any of claims 1 to 5, characterised in that in case of air atomisation, an atomiser air outlet opening (225) concentrically surrounding the material outlet opening (205) is located within the base diameter of the guide body.

7. Electrostatic spray gun according to any of claims 1 to 6, characterised in that on mutually opposed sides of the material outlet opening are provided horns (228, 229) with auxiliary air outlet openings (230) which direct auxiliary air onto the emerging material.

8. Electrostatic spray gun according to claim 7, characterised in that at least some of the high-tension electrodes (214) are offset in the circumferential direction from the horns (228, 229).

9. Electrostatic spray gun according to claims 5 and 7, characterised in that the auxiliary air outlet openings (230) are oriented in such a way that their axes intersect with the plane of symmetry between the horns (228, 229) between the material outlet opening (205) and the point of intersection of the tangents (223) with the axis of the material outlet opening.

10. Electrostatic spray gun according to any of claims 1 to 9, characterised by application to the processing of a material with medium to higher electrical conductivity.

## Revendications

1. Pistolet de pulvérisation électrostatique muni d'une tête de pulvérisation en un matériau électriquement isolant, qui est percée d'un orifice de sortie de matière et porte au moins une électrode de haute tension, à l'aide de laquelle la matière est chargée après sa sortie, caractérisé par le fait qu'un corps directeur (12 ; 112 ; 212), se rétrécissant vers l'avant et sensiblement concentrique à l'orifice (5 ; 105 ; 205) de sortie de matière, fait saillie au-delà de la face extrême (11 ; 111 ; 211) de la tête de pulvérisation (2 ; 102 ; 202) ; et par le fait que l'électrode de haute tension (14 ; 114 ; 214), prévue au minimum, est disposée dans la région de la base du corps directeur.

2. Pistolet de pulvérisation électrostatique selon la revendication 1, caractérisé par le fait que plusieurs électrodes de haute tension (14 ; 114 ; 214) sont disposées, avec répartition sensiblement uni forme, tout autour de l'orifice (5 ; 105 ; 205) de sortie de matière.

3. Pistolet de pulvérisation électrostatique selon la revendication 1 ou 2, caractérisé par le fait que les électrodes de haute tension (14 ; 114 ; 214) accusent une saillie nulle ou seulement négligeable au-delà de la face extrême (11 ; 111 ; 211) de la tête de pulvérisation (2 ; 102 ; 202).

4. Pistolet de pulvérisation électrostatique selon l'une des revendications 1 à 3, caractérisé par le fait que le corps directeur (112) possède une échancrure centrale (124), et l'orifice (105) de sortie de matière est espacé de l'extrémité antérieure du corps directeur (112).

5. Pistolet de pulvérisation électrostatique selon l'une des revendications 1 à 4, caractérisé par le fait que le corps directeur (12 ; 112) présente une configuration telle qu'une tangente (23 ; 123), tracée à partir de la pointe de l'électrode et touchant le corps directeur, coupe l'axe de l'orifice (5 ; 105) de sortie de matière dans une zone dans laquelle le produit commence à se dissocier en des gouttelettes.

6. Pistolet de pulvérisation électrostatique selon l'une des revendications 1 à 5, caractérisé par le fait que, lors d'une atomisation pneumatique, un orifice (225) de sortie de l'air d'atomisation, entourant concentriquement l'orifice (205) de sortie de matière, est situé dans les limites du diamètre de base du corps directeur.

7. Pistolet de pulvérisation électrostatique selon l'une des revendications 1 à 6, caractérisé par le fait que des protubérances (228, 229), percées d'orifices (230) de sortie d'air auxiliaire et prévues sur des côtés mutuellement opposés de l'orifice de sortie de matière, dirigent de l'air auxiliaire sur la matière sortant.

8. Pistolet de pulvérisation électrostatique selon la revendication 7, caractérisé par le fait qu'au moins une partie des électrodes de haute tension (214) sont disposées avec décalage, dans le sens périphérique, par rapport aux protubérances (228, 229).

9. Pistolet de pulvérisation électrostatique selon les revendications 5 et 7, caractérisé par le fait que les orifices (230) de sortie d'air auxiliaire sont dirigés de telle sorte que leurs axes coupent le plan de symétrie, situé entre les protubèrances (228, 229), entre l'orifice (205) de sortie de matière et le point d'intersection de la tangente (223) avec l'axe de cet orifice de sortie de matière.

10. Pistolet de pulvérisation électrostatique selon l'une des revendications 1 à 9, caractérisé par une application au traitement d'une matière dont la conductivité électrique est comprise entre une valeur moyenne et une valeur élevée.
